# EUROPÄISCHE PATENTSCHRIFT

(11) **EP 0 895 053 B1**
(45) Veröffentlichungstag und Bekanntmachung des Hinweises auf die Patenterteilung: **16.07.2003**
(21) Anmeldenummer: 98107965.0
(22) Anmeldetag: 30.04.1998
(51) Int. Cl.: F41A 19/48

(54) **Spannabzugseinrichtung**
Double action trigger mechanism
Mécanisme de mise à feu à double action

(30) Priorität: 30.07.1997 DE 19732857
(43) Veröffentlichungstag der Anmeldung: 03.02.1999
(73) Patentinhaber: HECKLER & KOCH GMBH, D-78727 Oberndorf (DE)
(72) Erfinder: Weldle, Helmut, 78727 Oberndorf-Beffendorf (DE); Knöpfle, Rolf, 72275 Alpirsbach (DE)
(74) Vertreter: Turi, Michael, Dipl.-Phys.

(56) Entgegenhaltungen:
- EP-A- 0 550 238
- US-A- 4 312 263
- US-A- 4 539 889
- US-A- 5 166 458

## Beschreibung

Die Erfindung betrifft eine Spannabzugseinrichtung mit den folgenden Elementen:
- ein Hammerkörper, der
   -- zwischen einer vorderen und hinteren Endlage beweglich ist, und
   -- in der vorderen Endlage zum Aufschlag auf einen Schlagbolzen oder den Zündbereich einer Patrone eingerichtet ist,
- ein Antriebsteil, das zwischen einer vorderen Entspannungslage und einer hinteren Spannungslage beweglich ist und dazu eingerichtet ist, bei seiner Bewegung in die vordere Entspannungslage den Hammerkörper mitzunehmen,
- eine Schlagfeder, die das Antriebsteil in die Entspannungslage drückt, und
- ein Abzug, der
   -- die Bewegung des in der Entspannungslage befindlichen Antriebsteils gegen die Kraft der Schlagfeder in die Spannungslage und dann dessen Abschlagen in die Abspannungslage bewirkt, und
   -- bei unabhängig vom Abzug in die Spannungslage bewegtem Antriebsteil dieses bis zum Betätigen des Abzugs in dieser hält

### (Oberbegriff des Anspruchs 1).

Eine solche Spannabzugseinrichtung ist besonders für Selbstladepistolen eingerichtet und ist durch die Selbstladepistole Daewoo DP 51 C bekannt: wie in Dokument US-A-S166458 ausführlich beschreiben ist.

Diese Pistole hat im Gegensatz zu einer üblichen Pistole, bei der der Hammerkörper und das Antriebsteil gemeinsam ein einziges Bauteil, den Hammer, bilden, keine ständig feste Verbindung zwischen dem Antriebsteil und dem Hammerkörper, der im übrigen als Hahn ausgebildet und mit einer Daumenauflage zum Spannen versehen ist. Der Hammerkörper ist vielmehr leicht reibungsgebremst, aber im übrigen frei schwenkbar im Griffstück gelagert und wird vom Antriebsteil nach vorne gedrückt.

Diese bekannte Pistole kann wie jede Double-Action-Pistole gebraucht werden: wenn das Antriebsteil ungespannt ist und sich der Hammerkörper in seiner Ruhelage befindet, dann bewegen sich durch Betätigung des Abzugs mit großer Kraft Hammerkörper und Antriebsteil nach hinten und schlagen dann ab. Hierdurch schlägt der Hammerkörper auf den Schlagbolzen auf und löst einen Schuß aus. Wenn bei ungespanntem Antriebsteil der Hammerkörper mittels seiner Handhabe von Hand oder durch den Verschluß der durchladenden Pistole nach hinten bewegt wird, dann bleiben Hammerkörper und Antriebsteil wie ein einziger Hahn beide in ihrer hinteren Endlage bzw. Spannungslage, bis der Abzug mit geringer Kraft abgezogen wird. Dies ist die voll gespannte Lage der Pistole.

In diesem letztgenannten, gespannten Zustand der Abzugseinrichtung ist es aber auch möglich, den Hammerkörper nach vorne in seine Ruhelage zu schieben, während das Antriebsteil gespannt bleibt. Da der Hammerkörper sich in seiner Ruhelage befindet, kann die Pistole in einer Tasche oder einem Schulterhalfter verwahrt werden, ohne daß der abstehende Hammerkörper beim Ziehen der Pistole etwa am Deckel der Tasche oder am Stoff einer Jacke hängenbleibt. Soll geschossen werden, dann muß über den Abzug nicht mehr die Kraft zum Spannen der Schlagfeder aufgebracht werden. Vielmehr muß bis zum Erreichen des Druckpunktes nur der Reibungswiderstand des Hammerkörpers überwunden werden, der alleine nach hinten geschwenkt wird. Diese Stellung der Abzugseinrichtung könnte man als "Stellung erhöhter Bereitschaft" bezeichnen.

Während in voll gespannter Lage, mit dem Hammerkörper nahe seiner hinteren Endlage, eine nur geringe Krafteinwirkung auf den Abzug ausreicht, um den Schuß auszulösen, muß in der "Stellung erhöhter Bereitschaft" noch die Reibungskraft des Hammerkörpers überwunden werden, so daß die Gefahr der ungewollten Abgabe eines Schusses verringert ist.

Allerdings ist es leicht möglich, daß durch Hängenbleiben mit der Handhabe an der Kleidung, an einem Zweig o. dgl. der Hammerkörper mehr oder weniger weit an seine hintere Endlage angenähert wird, so daß der Schütze zwar mit der "Stellung erhöhter Bereitschaft" rechnet, aber tatsächlich die voll gespannte Lage vorliegt. Die Gefahr der ungewollten Abgabe eines Schusses, die vermindert werden sollte, ist nun gerade gegeben.

Außerdem unterliegt die Reibungskraft in hohem Maße dem Zustand der Waffe; Abnutzung, Öl mit hoher Schmierwirkung oder Flugrost können diese Reibungskraft unter Umständen drastisch verändern, aber auch Staub, feiner Sand, Frost, der das Waffenschmieröl eindickt, o. dgl..

Schließlich ist die Bedienung dieser beschriebenen Waffe infolge der drei möglichen Zustände der Abzugseinrichtung kompliziert; bei einer Ordonnanzwaffe ist dagegen eine möglichst einfache Bedienung anzustreben. Vorteilhaft ist dagegen der einfache Aufbau der Spannabzugseinrichtung.

Um eine vergleichbare "Stellung erhöhter Bereitschaft" zu erreichen, ist in den EP-Patenten 0 077 790 und 0 154 356 vorgeschlagen, daß die Schlagfeder beim Durchladen einer Selbstladepistole nur teilweise gespannt werden soll, wie das auch bei der Österreichischen Kavalleriepistole Roth-Steyr Mod. 1907 der Fall ist, so daß der Schütze bei jedem Schuß zunächst die Schlagfeder über den Abzug voll spannen muß. In den obigen Patenten ist jedoch zusätzlich vorgeschlagen, daß eine Spannfeder der Schlagfeder so entgegenwirken soll, daß die zum Fertigspannen der Schlagfeder erforderliche Kraft teilweise von der Spannfeder aufgebracht wird. Bei voll gespannter Schlagfeder wird die Spannfeder abgekoppelt und der Schlagbolzen kann abschlagen.

Abgesehen vom komplizierten und entsprechend verschmutzungs- und korrosionsgefährdeten Abkoppelmechanismus hat diese bekannte Pistole den Nachteil, daß sie ständig, wenn auch nur zum Teil, gespannt ist. Im unglücklichen Fall kann auch ein nur schwacher Schlagbolzenschlag ausreichen, um eine Patrone zu zünden, falls die sonstigen Sicherungsvorkehrungen versagen sollten.

Ein weiterer Nachteil liegt in der Tatsache, daß zum Spannen des Schlagbolzens bis in die teilweise gespannte Lage stets die Verschlußbewegung erforderlich ist. Wenn beispielsweise bei nasser oder zu stark geölter Pistole der Schlag des Schlagbolzens durch eingedrungenes Wasser oder zu viel Öl in der Waffe abgebremst wird, dann kann es zum Versagen einer an sich fehlerfreien Patrone kommen. Wenn der Schütze nun nur eine Hand frei hat, weil er sich z.B. mit der anderen festhalten muß, dann kann er die Pistole nicht durchladen, so daß sie ausgefallen ist. Mit einem Spannabzug könnte er dagegen einfach nochmals abziehen, was im beschriebenen Fall mit hoher Wahrscheinlichkeit die Patrone zünden und die Pistole in ihre volle Bereitschaft zurückführen würde.

Vorteilhaft dagegen ist der Umstand, daß der Abzugswiderstand durch Abstimmung der Spannfeder einstellbar ist, und daß beim Schuß immer die gleiche Betriebsart vorliegt.

Ausgehend von der umrissenen Problemlage liegt der Erfindung die Aufgabe zugrunde, die eingangs genannte, bekannte Pistole dahingehend weiterzubilden, daß mindestens ein Teil der beschriebenen Nachteile des Standes der Technik ausgeräumt ist und eine Pistole geschaffen ist, die in der Handhabung möglichst einfach, sicher und zuverlässig ist.

Diese Aufgabe wird dadurch gelöst, daß der Hammerkörper mit einer Feder verbunden ist, die ihn, solange der Abzug nicht betätigt ist, in eine Ruhelage drückt, die sich an oder nahezu an seiner vorderen Endlage befindet.

Die Feder verbringt den Hammerkörper immer wieder in seine Ruhelage, wenn er durch Einwirkung von außen bewegt worden sein sollte. Eine "voll gespannte Lage", in der der Hammerkörper nach hinten geschwenkt bleibt, ist nicht möglich. Der Hammerkörper benötigt somit auch keine Handhabe, die nach hinten von der Waffe absteht, denn er bildet kein Bedienungselement der Waffe. Es ist sogar möglich, den Hammerkörper in das Innere der Waffe zu verlegen oder durch Blenden abzudecken, so daß er sich nicht, etwa beim Ziehen der Waffe, an irgendeinem Gegenstand verfangen kann.

Die Feder wirkt auch dem Abzug entgegen und deren Kraft ist bei jedem Schuß vom Abzug zu überwinden; die "Stellung erhöhter Bereitschaft" liegt bei funktionierender Munition ständig und als einzige Betriebsart vor, so daß die Bedienung erheblich erleichtert ist. Im Falle eines Patronenversagers kann aber die Möglichkeit des Spannabzuges benutzt werden. Soweit die Waffe mit einer zusätzlichen Abspanneinrichtung versehen ist, die das Antriebsteil abspannen kann, kann die Waffe auch völlig gespannt geführt und beim ersten Schuß mit dem Spannabzug betätigt werden.

Die Kraft der Feder und damit die Abzugskraft, die vor jedem Schuß zu überwinden ist, kann in weiten Grenzen entsprechend der Bestimmung der Waffe optimiert oder sogar einstellbar ausgebildet werden. Diese Feder wirkt im übrigen in einer Richtung, die der der Spannfeder der Abzugseinrichtung der obengenannten Druckschriften entspricht, d.h. sie drückt den Hammerkörper nach vorne.

So gelingt es der erfindungsgemäßen Spannabzugseinrichtung, die Vorzüge des Spannabzugs und des einfachen Aufbaus der gattungsbildenden Einrichtung mit dem abstimmbaren Abzugsgewicht und der einfachen Bedienung der Einrichtung nach einer der obengenannten Druckschriften zu vereinen, ohne deren Nachteile in Kauf nehmen zu müssen.

Eine mit der erfindungsgemäßen Abzugseinrichtung ausgestattete Pistole oder eine sonstige, moderne Handfeuerwaffe ist natürlich mit bekannten Sicherungseinrichtungen ausgestattet, die den Schlagbolzen festlegen, solange der Abzug nicht betätigt ist. Fällt beispielsweise die eingangs genannte, bekannte Pistole in entspanntem Zustand aus erheblicher Höhe mit dem Hammerkörper auf ein Straßenpflaster, so darf sich der Schuß nicht lösen. Diese Gefahr besteht allerdings nicht bei einem innenliegenden Hammerkörper.

Dennoch ist jede zusätzliche Sicherung eine Verbesserung der Gesamtsicherheit, soweit nicht die Bedienungssicherheit und die Zuverlässigkeit darunter leidet.

Deshalb wird gemäß Anspruch 2 vorteilhaft vorgeschlagen, daß das Antriebsteil in seiner Entspannungslage mindestens dann, wenn der Abzug nicht betätigt ist, auf einem Anschlag aufsitzt und von diesem in einer Lage gehalten ist, in der es das in seiner Endlage befindliche Schlagstück nicht berührt.

Hierbei wird der Hammerkörper vom Antriebsteil beschleunigt. Das Antriebsteil wird aber am Ende der Beschleunigungsphase vom Anschlag aufgehalten, während der Hammerkörper aufgrund seiner kinetischen Energie, die ihm vom Antriebsteil vermittelt wurde, sich bis zum Schlagbolzen weiterbewegt und auf diesen aufschlägt.

Die Ruhelage des Hammerkörpers befindet sich jenseits des Anschlages, so daß das abschlagende Antriebsteil auf den in Ruhelage befindlichen Hammerkörper nicht aufschlagen kann, weil es vorher auf den Anschlag aufschlägt. Löst sich somit aus irgendeinem Grund das gespannte Antriebsteil, ohne daß der Abzug gezogen und somit der Hammerkörper aus seiner Ruhelage wegbewegt ist, dann kann das Antriebsteil den Hammerkörper nicht erreichen, so daß sich auch nicht ungewollt ein Schuß lösen kann.

Es ist aber auch erfindungsgemäß möglich (Anspruch 3), daß der Hammerkörper zusätzlich oder anstelle des soeben beschriebenen Anschlags eine Fangrast aufweist, die dann, wenn er sich nahe seiner vorderen Endstellung befindet, in ein in einer Fangposition befindliches Fangstück einfällt. Das Fangstück ist seinerseits so mit dem Abzug verbunden, daß ein Ziehen des Abzugs das Fangstück aus seiner Fangposition entfernt.

In seiner Ruhelage liegt der Hammerkörper mit seiner Fangrast auf dem Fangstück auf und kann sich nicht über diese hinaus bis in seine Endlage bewegen, in der er den Schlagbolzen erreichen kann.

Wenn nun entweder das Antriebsteil anschlägt oder der Hammerkörper von außen her einen Schlag erhält, etwa wenn die Waffe herunterfällt, dann hält der Eingriff des Fangstücks in die Fangrast den Hammerkörper fest, so daß sich kein Schuß lösen kann. Auch wenn der Hammerkörper gegen die Einwirkung der ihn nach vorne in seine Ruhelage drückenden Feder nach hinten bewegt und losgelassen wird, schwenkt er lediglich wieder bis zu seiner Ruhelage, obwohl die Kraft dieser Feder ohnehin nicht ausreichen würde, damit ein Schlag auf den Schlagbolzen erfolgt, der zur Zündung einer Patrone ausreicht.

Es ist außerdem möglich, die Einwirkung der Feder auf den Hammerkörper so auszurichten, daß der Hammerkörper wie der Hahn eines Rückspringschlosses in der Ruhelage eine Totpunktlage einnimmt. Die Totpunktlage fällt mit der Lage zusammen , in welcher das Fangstück in die Fangrast einfällt. Wenn nun das Antriebsteil gespannt und der Abzug nicht betätigt ist, dann bewegt sich der Hammerkörper - sollte er sich in seiner vordersten Lage befinden - selbsttätig in seine Ruhelage zurück, in welcher die Fangrast wirksam ist.

Die Feder, die den Hammerkörper in seiner Ruhelage hält, kann eine unabhängige, zwischen dem Hammerkörper und dem Waffengehäuse angebrachte Zug- oder Druckfeder sein.

Bevorzugt (Anspruch 4) ist jedoch erfindungsgemäß die Feder von der Abzugsfeder gebildet oder als solche wirksam, die den Abzug ständig nach vorne drückt. Es liegt also entweder eine Feder vor, die unmittelbar auf den Hammerkörper einwirkt, der seinerseits aufgrund seiner Verbindung mit dem Abzug diesen nach vorne drückt, oder dem Abzug ist, wie üblich, eine Feder zugeordnet, die ihn nach vorne drückt, und der Abzug seinerseits wirkt etwa über eine Stange auf den Hammerkörper ein und verbringt diesen in eine ihm zugeordnete Lage.

Es ist sogar möglich, in den Abzug einen Sicherungsauslöser zu integrieren, der den Abzug blockiert, solange nicht der den Abzug betätigende Finger den Sicherungsauslöser eindrückt, der an der Stirnfläche des Abzugs angeordnet ist. Daher verbleibt der Hammerkörper fest in seiner Ruhelage, solange nicht der Abzug betätigt wird. Auch eine äußere Einwirkung auf den Hammerkörper kann diesen nicht aus der Ruhelage bewegen.

Die mit der erfindungsgemäßen Spannabzugseinrichtung ausgestattete Waffe kann zusätzliche Einrichtungen aufweisen die von anderen Waffen her bekannt sind. Besonders bevorzugt ist eine an sich bekannte Abspanneinrichtung zum Abspannen des Antriebsteiles (Anspruch 5).

Mittels dieser Abspanneinrichtung kann das Antriebsteil abgespannt werden. Soll in diesem abgespannten Zustand geschossen werden, dann kann zunächst der Spannabzug betätigt werden. Wenn der Hammerkörper eine Handhabe aufweist, ist es aber auch möglich, daß man z.B. mit dem Daumen die Handhabe des Hammerkörpers ergreift und den Hammerkörper und damit das auf ihm von hinten her aufliegende Antriebsteil nach hinten schwenkt, bis das Antriebsteil in gespannter Lage einrastet. Nun läßt man den Hammerkörper wieder nach vorne bewegen, und die Waffe befindet sich in erhöhter Feuerbereitschaft.

Der Hammerkörper ist, wie schon erwähnt, mit dem Abzug gekoppelt, so daß das Ziehen des Abzuges eine Schwenkbewegung des Hammerkörpers veranlaßt, der etwa nach einem Patronenversager das dann abgespannte Antriebsteil mitnehmen kann. Diese Koppelung wird durch eine Abzugsstange ausgeführt, die auch mit der Rastklinke gekoppelt ist, so daß bei Betätigung des Abzugs und somit der Abzugsstange diese das gespannte Spannteil ausgelöst.

In herkömmlicher Ausgestaltung ist die Abzugsstange jedoch nur in Spannrichtung mit dem Hammerkörper voll gekoppelt; wird dagegen der Hammerkörper von Hand zurückbewegt, folgt die Abzugsstange der Bewegung des Hammerkörpers nur teilweise, so daß die Rast des Antriebsteils in die zugehörige Rastklinke einfallen kann. Auf diese Weise kann das Antriebsteil, wenn es aus irgendeinem Grund entspannt ist, wieder gespannt werden.

Zum Entspannen des Antriebsteils dient die obenerwänte Abspanneinrichtung.

Als Alternativlösung ist gemäß Anspruch 6 die Abzugsstange jedoch ständig eindeutig mit dem Hammerkörper spielfrei gekoppelt, so daß jeder Lage des Hammerkörpers eine zugehörige Lage der Abzugseinrichtung zugeordnet werden kann, und umgekehrt. Zu diesem Zweck ist eine Ausnehmung im Hammerkörper vorgesehen, in die eine an der Abzugsstange ausgebildete Nase eingreift, oder eine Bohrung im Hammerkörper, in die ein Zapfen der Abzugsstange eingreift, oder dergleichen.

Wird nun der Hammerkörper mittels seiner Handhabe nach hinten geschwenkt, während das Antriebsteil gespannt ist, dann wird gleichzeitig die Abzugsstange bewegt, bis die Rast des Antriebsteils ausgelöst wird. Dabei sind die Betriebsstellungen aller Elemente so abgestimmt, daß das Antriebsteil nach seinem Auslösen sich ein wenig nach vorne bewegt und dann in den Hammerkörper einfällt. Dieser Vorgang ist durch ein deutliches Klicken vernehmbar. Der Hammerkörper bewegt sich, wenn nun die Handhabe losgelassen oder mit dem Daumen langsam nach vorne gelassen wird, zusammen mit dem Antriebsteil nach vorne, bis die Fangrast den Hammerkörper vor Erreichen des Schlagbolzens anhält; die Fangrast ist aber wirksam, weil der Abzug nicht gezogen ist. So wirkt die erfindungsgemäße Weiterbildung als Abspanneinrichtung. Ein Spannen des Antriebsteils durch Betätigen des Hammerkörpers ist nicht möglich; bei abgespanntem Antriebsteil erfolgt der erste Schuß mittels der (hier nicht näher erläuterten) Spannabzugseinrichtung. Wenn die Rastklinke und die Fangklinke durch Betätigen des Abzugs zurückgezogen sind und das Antriebsteil (zusammen mit dem Hammerkörper) abschlägt, dann wird die Verbindung zwischen Abzug und Abzugsstange gelöst, so daß sich diese zusammen mit dem Hammerkörper bewegen kann, ohne daß sich auch der Abzug bewegen muß.

Der Gegenstand der Erfindung wird anhand der beigefügten, schematischen Zeichnung beispielsweise noch näher erläutert. In dieser ist eine schematische Darstellung einzelner Teile der erfindungsgemäßen Spannabzugseinrichtung in gegenseitiger Zuordnung und in verschiedenen Stellungen in Seitenansicht gezeigt. Die einzelnen Figuren zeigen:
- Fig. 1: den Hammerkörper in Ruhelage und in Eingriff mit der Fangklinke,
- Fig. 2: den Hammerkörper in seiner vorderen Endlage, mit freigegebener Fangrast,
- Fig. 3: das gespannte Antriebsteil, mit Rastklinke und Federstange,
- Fig. 4: eine Darstellung wie in Fig. 3, jedoch mit entspanntem Antriebsteil,
- Fig. 5: den Hammerkörper in der Lage der Fig. 2 und das Antriebsteil in der Lage der Fig. 4,
- Fig. 6: den Hammerkörper in der Lage der Fig. 1 und das Antriebsteil in der Lage der Fig. 3, und
- Fig. 7: den Hammerkörper und das Antriebsteil unmittelbar vor dem Auslösen.

In diesen Unterlagen verwendete Lagebezeichnungen wie "vorne", "oben" o.dgl. beziehen sich auf die Lage der Abzugseinrichtung, die sie dann einnimmt, wenn die dazugehörige Waffe sich in Schußposition mit horizontaler Seelenachse befindet; "vorne" weist dabei in Schußrichtung. In der Zeichnung ist "vorne" gleichbedeutend mit links, und "oben" ist gleichbedeutend mit "oben".

In allen Zeichnungen sind durchgehend dieselben Bezugszeichen für dieselben Elemente verwendet.

In der Zeichnung ist der hintere Abschnitt eines Griffstücks 1 im schematischen Schnitt zu sehen. Das Griffstück ist quer von einer Achse 27 durchsetzt, auf der schwenkbar ein Hammerkörper 3 und ein Antriebsteil 17 gelagert sind.

Der auf der Achse 27 gelagerte Teil des Hammerkörpers 3 weist eine sich von unten her und in Längsrichtung des Griffstücks 1 erstreckende Aussparung auf, die in einer Gegenfläche 25 endet. In der Aussparung ist das Antriebsteil 17 angeordnet, das eine mit der Gegenfläche 25 in Eingriff bringbare Anlagefläche 23 aufweist. Bei einer Schwenkbewegung des Antriebsteils 17 entgegen dem Uhrzeigersinn legt sich die Anlagefläche 23 gegen die Gegenfläche 25 an und nimmt so den Hammerkörper 3 mit.

Der Hammerkörper 3 weist ferner eine nach oben abstehende Handhabe 5 auf, die der Schütze mit dem Daumen ergreifen kann. Zudem eine Fangrast 7 und eine Ankoppelungsausbildung 11, durch welche der Hammerkörper 3 durch (nicht gezeigte Zwischenelemente) in Verbindung mit dem (nicht gezeigten) Abzug bringbar ist.

In der Ruhelage des Hammerkörpers 3, der Fangrast 7 gegenüberliegend, befindet sich eine schwenkbar am Griffstück 1 gelagerte Fangklinke 9, die in dieser Ruhelage in die Fangrast 7 einfallen kann. Die Fangklinke 9 verhindert dann eine weitere Schwenkbewegung des Hammerkörpers 3 entgegen dem Uhrzeigersinn .

Vor der Handhabe 5 des Hammerkörpers 3 befindet sich das hintere Ende eines Schlagbolzens 13 in einer solchen Lage, daß es vom Hammerkörper 3 in dessen Ruhelage nicht berührt werden kann.

Das Antriebsteil 17 ist innerhalb der Aussparung des Hammerkörpers 3 angeordnet und ebenfalls auf der Achse 27 drehbar gelagert. Es wird durch eine Federstange 15, die von einer (nicht gezeigten) Schlagfeder nach oben gedrückt wird, in einer Richtung entgegen dem Uhrzeigersinn belastet. Das Antriebsteil 17 weist ferner eine Rast bzw. eine Raststufe 19 auf, in die eine Rastklinke 21 einfallen kann, wenn sich das Antriebsteil 17 in seiner Spannlage befindet.

Die Fangklinke 9 und die Rastklinke 21 stehen beide mit dem (nicht gezeigten) Abzug so in Verbindung, daß beide Klinken 9, 21 aus dem Eingriff mit dem Hammerkörper 3 bzw. dem Antriebsteil 17 geschwenkt werden, wenn der Abzug gezogen wird. Ein Unterbrecher (nicht gezeigt) sorgt dafür, daß bei noch immer gezogenem Abzug - wenn aber infolge eines Nachladevorganges das Antriebsteil 17 wieder gespannt ist - auch die beiden Klinken 9, 21 in ihre Ausgangslage zurückgekehrt sind. Dabei hindern sie den Hammerkörper 3 und das Antriebsteil 17 an einer Schwenkbewegung entgegen dem Uhrzeigersinn.

Die Wirkungsweise der gezeigten Abzugseinrichtung ist wie folgt:

In Fig. 1 ist der Hammerkörper 3 in seiner Ruhelage gezeigt. Die Fangklinke 7 greift in die Fangrast 7 ein und verhindert eine weitere Vorwärtsbewegung des Hammerkörpers 3, der somit den Schlagbolzen 13 (Fig. 2) nicht erreichen kann. Die Abzugsfeder (nicht gezeigt) wirkt über die Ankoppelung 11 auf den Hammerkörper 3 ein und drückt ihn nach vorne. Es ist zwar möglich, den Hammerkörper 3 mittels der Handhabe 5 nach hinten zu schwenken, weil die Fangrast 7 nur die Schwenkbewegung zum Schlagbolzen 13 hin, aber nicht von diesem weg verhindert. Der Hammerkörper 3 kehrt jedoch immer wieder in die gezeigte Ruhelage zurück.

Wird der Abzug abgezogen, dann wird die Fangklinke 9 aus dem Eingriff mit der Fangrast geschwenkt. Nun kann der Hammerkörper 3 den Schlagbolzen 13 erreichen (Fig. 2).

Ist das Antriebsteil 17 gegen die Kraft, die von der Federstange 15 nach oben ausgeübt wird, nach hinten geschwenkt, dann fällt die Rast 19 in die Rastklinke 21 ein und das Antriebsteil 17 verbleibt in der gespannten Lage. Wird der Abzug gezogen, dann wird der Hammerkörper 3 nach hinten geschwenkt und die Klinken 9 und 21 werden gemeinsam im Uhrzeigersinn geschwenkt. Hierdurch wird das Antriebsteil 17 freigegeben, das dann, durch die Kraft der Federstange 15 energisch angetrieben, nach vorne schwenkt und dabei den sich hinten befindlichen Hammerkörper 3 mitnimmt, weil die Anlagefläche 23 des Antriebsteils 17 auf die Gegenfläche 25 des Hammerkörpers 3 auftrifft. Der Hammerkörper 3 wird kraftvoll nach vorne geschlagen (Fig. 5), bis er auf den Schlagbolzen 13 aufschlägt. Dies ist möglich, weil, wie schon erwähnt, die Fangklinke 9 aufgrund des gezogenen Abzugs ebenfalls zurückgeschwenkt ist.

Beim nachfolgenden Schuß wirkt der entstehende Rückstoß über einen Verschluß (nicht gezeigt) auf die Handhabe 5 des Hammerkörpers 3 ein und schwenkt diesen zurück. Dabei drückt die Gegenfläche 25 auf die Anlagefläche 23 des Antriebsteils 17 und spannt dieses, bis seine Rast 19 in die Rastklinke 21 einfällt und das Antriebsteil 17 in der Spannlage gehalten wird. Gleitet der Verschluß dann wieder nach vorne, so kann auch der Hammerkörper 3, der von seiner Feder über die Ankoppelung 11 mit geringer Kraft angetrieben ist, wieder sanft nach vorne fallen, bis die Fangrast 7 auf die Fangklinke 9 aufsetzt.

Während des beschriebenen Vorgangs ist der Abzug zwar noch immer gezogen, aber mittels einer Unterbrechungseinrichtung abgekoppelt. Die Klinken 9 und 21 verhalten sich dabei so, als wäre der Abzug nicht betätigt.

Diese normale Gebrauchslage der Abzugseinrichtung ist in Fig. 6 gezeigt.

Wird nun der Abzug gezogen, dann wird zunächst der Hammerkörper 3 nach hinten geschwenkt, bis die Klinken 9 und 21 verschwenkt werden und das oben beschriebene Abschlagen erfolgen kann. Der Zustand kurz vor dem Abschlagen ist in Fig. 7 gezeigt.

Wenn nach dem Abschlagen keine Zündung der Patrone erfolgt, verbleibt die Abzugseinrichtung in der Stellung, die in Fig. 5 gezeigt ist. Wird nun der Abzug losgelassen und wieder gezogen, dann wird durch diesen der Hammerkörper 3, wie oben beschrieben, nach hinten geschwenkt. Er nimmt allerdings nun, wie beim selbsttätigen Nachladevorgang, das Antriebsteil 17 mit nach hinten. Beim weiteren Abziehen wird diese freigegeben, und die Abzugseinrichtung schlägt erneut ab.

Für Anschlagübungen, bei denen sich im Patronenlager des Laufes keine Patrone oder eine leere Patronenhülse oder eine Pufferpatrone befindet, ist es möglich, nach jedem Abschlagen den Abzug loszulassen und dann mittels der Handhabe 5 den Hammerkörper 3 nach hinten zu schwenken, der dabei das Antriebsteil 17 mitnimmt und spannt. Anschließend läßt man den Hammerkörper 3 los, der nach vorne bis zur Auflage seiner Fangrast 7 auf der Fangklinke 9 schnappt. Nun kann wiederum das Abziehen geübt werden.

Bei der beschriebenen Ausführung ist eine Abzugsstange 29 (Fig. 6) vorgesehen, die mit einer Nase in die Ausnehmung (Koppelung) 11 des Hammerkörpers 3 eingreift und diesen bei Betätigung des Abzugs in die in Fig. 7 gezeigte Lage schwenkt. Die Abzugsstange 29 dient auch dazu, durch ihren Eingriff in die Rastklinke 21 diese auszulösen, um das gespannte Antriebsteil 17 abschlagen zu lassen.

Hierbei besteht ein gewisses Spiel zwischen Hammerkörper 3 und Abzugsstange 29, so daß sich dann, wenn der Hammerkörper 3 von Hand in die in Fig. 7 gezeigte Lage nach hinten geschwenkt wird, noch kein Auslösen des Antriebsteils 17 erfolgt.

Gemäß einer Variante greift die Abzugsstange 29 (Fig. 6) jedoch mit ihrer Nase spielfrei in die Ausnehmung des Hammerkörpers 3 ein, die als Koppelung 11 bezeichnet ist. Die Abzugsstange 29 betätigt somit auch die Rastklinke 21, wenn der Hammerkörper 3 die Lage der Fig. 7 eingenommen hat. Die einzelnen Relativlagen der Elemente der Abzugseinrichtung sind dabei so angeordnet, daß das gespannte Antriebsteil 17, das bei zurückgezogenem Hammerkörper 3 ausgelöst wird, mit deutlichem Klicken in diesen einfallen kann. Der Abzug wird dabei von der Bedienungsperson nicht berührt.

Wird der Hammerkörper 3 nun nach vorne gelassen oder einfach losgelassen, dann bewegt er sich unter der Last des Antriebsteils 17, bis die Fangrast 9 des Hammerkörpers 3 auf die Fangklinke 9 aufläuft. Der Schlagbolzen 13 wird dabei nicht berührt.

Der Hammerkörper 3 dient somit als Einrichtung zum Abspannen des Antriebsteils 17; dieses ist allerdings nicht mittels des Hammerkörpers spannbar, sondern nur mittels des Spannabzugs.

## Patentansprüche

1. Spannabzugseinrichtung mit den folgenden Elementen:
- ein Hammerkörper (3), der
-- zwischen einer vorderen und hinteren Endlage beweglich ist, und
-- in der vorderen Endlage zum Aufschlag auf einen Schlagbolzen (13) oder den Zündbereich einer Patrone eingerichtet ist,
- ein Antriebsteil (17), das zwischen einer vorderen Entspannungslage und einer hinteren Spannungslage beweglich ist und dazu eingerichtet ist, bei seiner Bewegung in die vordere Entspannungslage den Hammerkörper (3) mitzunehmen,
- eine Schlagfeder (Federstange 15), die das Antriebsteil (17) in die Entspannungslage drückt, und
- ein Abzug, der
-- die Bewegung des in der Entspannungslage befindlichen Antriebsteils (17) gegen die Kraft der Schlagfeder (Federstange 15) in die Spannungslage und dann dessen Abschlagen in die Abspannungslage bewirkt, und
-- bei unabhängig vom Abzug in die Spannungslage bewegtem Antriebsteil (17) dieses bis zum Betätigen des Abzugs in dieser hält,
**dadurch gekennzeichnet, daß** der Hammerkörper (3) mit einer Rückstellfeder verbunden ist, die ihn, solange der Abzug nicht betätigt ist, in eine Ruhelage drückt, die sich an oder nahezu an seiner vorderen Endlage befindet.

2. Abzugseinrichtung nach Anspruch 1, **dadurch gekennzeichnet, daß** das Antriebsteil (17) in seiner Entspannungslage mindestens dann, wenn der Abzug nicht betätigt ist, auf einem Anschlag aufsitzt und von diesem in einer Lage gehalten ist, in der es den in seiner Endlage befindlichen Hammerkörper (3) nicht berührt.

3. Abzugseinrichtung nach einem der Ansprüche 1 oder 2, **dadurch gekennzeichnet, daß** der Hammerkörper (3) eine Fangrast (7) aufweist, die dann, wenn er sich nahe seiner vorderen Endstellung befindet, in eine in einer Fangposition befindliche Fangklinke (9) einfällt, die ihrerseits so mit dem Abzug verbunden ist, daß ein Ziehen des Abzugs die Fangklinke (9) aus ihrer Fangposition entfernt.

4. Abzugseinrichtung nach einem der Ansprüche 1 bis 3, **dadurch gekennzeichnet, daß** die Feder von der Abzugsfeder gebildet oder als solche wirksam ist, die den Abzug ständig nach vorne drückt.

5. Abzugseinrichtung nach einem der Ansprüche 1 bis 4, **dadurch gekennzeichnet, daß** eine an sich bekannte Abspanneinrichtung zum Abspannen des Antriebsteiles (17) vorgesehen ist.

6. Abzugseinrichtung nach einem der Ansprüche 1 bis 4, **dadurch gekennzeichnet, daß** der Hammerkörper (3) eine Ausnehmung (11) aufweist, in die eine zum Auslösen des Antriebsteils (17) eingerichtete Abzugsstange (29) spielfrei eingreift, so daß jeder Lage der Abzugsstange (29) eine entsprechende Lage des Hammerkörpers (3) eindeutig zugeordnet ist.

## Claims

1. A double-action trigger mechanism having the following elements:
- a hammer body (3), which
-- can move between a front and rear end position, and
-- in the front end position is arranged to impact on a firing pin (13) or the ignition region of a cartridge,
an actuating part (17), which can move between a front relaxation position and a rear tensioning position and is arranged to entrain the hammer body (3) during is movement into the
front relaxation position,
-- a firing pin spring (spring rod 15), which forces the actuating part (17) into the relaxation position, and a trigger which
-- brings about the movement of the actuating part (17) situated in the relaxation position against the force of the main spring (spring rod 15) into the tension position and then its tripping into the release position, and
-- when the actuating part (17) has been moved independently of the trigger into the tension position, keeps it in said position until the trigger is actuated,
**characterised in that** the hammer body (3) is connected to a restoring spring which, as long as the trigger is not actuated, forces it into a neutral position which is situated at or nearly at its front end position.

2. A trigger mechanism according to Claim 1, **characterised in that** the actuating part (17) is seated on a stop in its relaxation position, at least when the trigger is not actuated, and is held by said stop in a position in which it does not touch the hammer body (3) situated in its end position.

3. A trigger mechanism according to one of Claims 1 or 2, **characterised in that** the hammer body (3) comprises a catch notch (7) which, when it is situated close to its front end position, drops into a catch pawl (9) situated in a catch position, which in turn is connected to the trigger so that pulling the trigger removes the catch pawl (9) from its catch position.

4. A trigger mechanism according to one of Claims 1 to 3, **characterised in that** the spring is formed by the trigger spring or acts as such and continuously presses the trigger forwards.

5. A trigger mechanism according to one of Claims 1 to 4, **characterised in that** a releasing device known per se is provided to release the actuating part (17).

6. A trigger mechanism according to one of Claims 1 to 4, **characterised in that** the hammer body (3) has a recess (11) into which a trigger sear (29) arranged to trip the actuating part (17) engages free from play, so that a corresponding position of the hammer body (3) is clearly associated with each position of the trigger sear (29).

## Revendications

1. Système de détente d'armement comprenant les éléments suivants :
- un corps de marteau (3), qui
-- est mobile entre une position finale avant et une position extrême arrière, et
-- est ajusté dans la position finale avant pour la butée sur un percuteur (13) ou la zone d'allumage d'une cartouche,
- une partie d'entraînement (10), qui est mobile entre une position de relâchement avant et une position de tension arrière est réglée pour entraîner le corps de marteau (3) lors de son déplacement dans la position de relâchement avant,
- un ressort-percuteur (tige de ressort) (15), qui appuie la partie d'entraînement (17) dans la position de relâchement et
- une détente, qui
- entraîne le déplacement de la partie d'entraînement (17) se trouvant dans la position de relâchement dans le sens contraire à la force du ressort-percuteur (tige de ressort 15) dans la position de tension et ensuite son recul dans la position de relâchement, et
- - qui, avec la partie d'entraînement (17) déplacée dans la position de tension indépendamment de la détente, maintient cette partie dans cette position jusqu'à l'actionnement de la détente,
**caractérisé en ce que** le corps de marteau (3) est relié à un ressort de rappel, qui l'appuie, aussi longtemps que 1a détente n'est pas actionnée, dans une position de repos qui se trouve sur ou pratiquement sur sa position finale avant.

2. Système de détente selon la revendication 1, **caractérisé en ce que** la partie d'entraînement (17) repose sur une butée dans sa position de relâchement au moins lorsque la détente n'est pas actionnée et est maintenue par cette butée dans une position, dans laquelle elle ne touche pas le corps de marteau (3) se trouvant dans sa position finale.

3. Système de détente selon l'une quelconque des revendications 1 ou 2, **caractérisé en ce que** le corps de marteau (3) présente un cran d'arrêt (7), qui, lorsque le corps de marteau se trouve à proximité de sa position finale avant, s'engage dans un cliquet d'arrêt (9) se trouvant dans une position d'arrêt, qui pour sa part est relié à la détente de sorte qu'une traction sur la détente enlève le cliquet d'arrêt (9) de sa position d'arrêt.

4. Système de détente selon l'une quelconque des revendications 1 à 3, **caractérisé en ce que** le ressort est formé par le ressort de détente ou est actif en tant que ressort qui appuie la détente constamment vers l'avant.

5. Système de détente selon l'une quelconque des revendications 1 à 4, **caractérisé en ce qu'**un dispositif de détente est prévu pour le relâchement de la partie d'entraînement (17).

6. Système de détente selon l'une quelconque des revendications 1 à 4, **caractérisé en ce que** le corps de marteau (3) présente un évidement (11), dans lequel une tige de détente (29) réglée pour le déclenchement de la partie d'entraînement (17) s'engage sans jeu, de sorte qu'une position appropriée du corps de marteau (3) est clairement attribuée à chaque position de la tige de détente (29).
